# EUROPÄISCHE PATENTSCHRIFT

(11) **EP 0 292 506 B1**
(45) Veröffentlichungstag und Bekanntmachung des Hinweises auf die Patenterteilung: **06.12.1989**
(21) Anmeldenummer: 87905182.9
(22) Anmeldetag: 17.08.1987
(51) Int. Cl.: F02D 1/10, F02M 63/02

(54) **REGULIERVORRICHTUNG EINER BRENNSTOFFEINSPRITZPUMPE MIT EINEM HEBEL**
REGULATING DEVICE WITH A LEVER FOR A FUEL INJECTION PUMP
DISPOSITIF A LEVIER POUR LE REGLAGE D'UNE POMPE A INJECTION DE CARBURANT

(30) Priorität: 12.12.1986 DE 3642458
(43) Veröffentlichungstag der Anmeldung: 30.11.1988
(73) Patentinhaber: MTU MOTOREN- UND TURBINEN-UNION FRIEDRICHSHAFEN GMBH, D-88040 Friedrichshafen (DE)
(72) Erfinder: GRODDECK, Michael, D-7996 Meckenbeuren (DE)
(86) Internationale Anmeldenummer: DE8700365
(87) Internationale Veröffentlichungsnummer: WO8804360

(56) Entgegenhaltungen:
- DE-A- 3 406 646
- DE-C- 564 169
- DE-C- 2 950 633

## Beschreibung

Die Erfindung bezieht sich auf eine Reguliervorrichtung einer Brennstoffeinspritzpumpe mit einem Hebel gemäß dem ersten Teil des Patentanspruches. Das Blockieren der Reguliervorrichtung durch einen festsitzenden Pumpenkolben bei einer der gekoppelten Brennstoffeinspritzpumpen wird durch die drehmomentbegrenzende Mitnehmervorrichtung zwischen verdrehbarem Organ und Hebel verhindert. Die übrigen betriebsbereiten Brennstoffeinspritzpumpen sind dadurch weiterhin regulierbar, sodaß die betroffene Brennkraftmaschine eingeschränkt betriebsfähig bleibt.

Gattungsgemäße Reguliervorrichtungen sind aus der DE-PS 564 169 und der DE-OS3 406 646 bekannt. Ferner ist es aus der DE-PS-2 950 633 bekannt, das hin- und herbewegliche Stellglied einer Brennstoffeinspritzpumpe durch eine Axialkraft unabhängig von der Stellung des Hebels in eine Endlage zu bewegen, die der Nullförderung des Pumpenkolbens entspricht. Das Arretieren des hin- und herbeweglichen Stellgliedes verändert die Lage des Hebels unabhängig von der momentanen Stellung des verdrehbaren Organs. Dadurch wird die Mitnehmervorrichtung gegen die Kraft der Rückstellfeder aus ihrer Ruhelage verschoben. Das sich am Hebel dann ergebende Rückdrehmoment wirkt über das verdrehbare Organ auf den mit der Reguliervorrichtung gekoppelten Regler der Brennkraftmaschine zurück und vermindert das Arbeitsvermögen des Reglers in unerwünschter Weise.

Die Summe der Drehmomente, die beim Arretieren von Stellgliedem auf den Regler zurückwirken kann, darf das Arbeitsvermögen des Reglers nicht überschreiten, da sonst die Brennkraftmaschine nicht mehr betriebsfähig ist. Daraus resultiert für gegebene Verhältnisse einer Reguliervorrichtung eine maximal zulässige Vorspannkraft der Rückstellfeder im Hebel. Bei bekannten Anordnungen ist die zulässige Vorspannkraft der Rückstellfeder so gering, daß es bei Betrieb der Brennkraftmaschine zu starken Vibrationen an den Hebeln und in der gesamten Reguliervorrichtung kommt, was zu Reibverschleiß insbesondere an den Mitnehmervorrichtungen führt.

Es ist Aufgabe der Erfindung eine Reguliervorrichtung gemäß dem erstem Teil des Anspruchs zu schaffen, mit der das hin- und hergewegliche Stellglied einer Brennstoffeinspritzpumpe fembetätigt in Nullförderstellung gebracht werden kann, ohne daß sich eine Verminderung des Arbeitsvermögens des Reglers ergibt.

Diese Aufgabe wird erfindungsgemäß mit den Merkmalen des Anspruchs gelöst. Durch Öffnen des steuerbaren Ventils gelangt Drucköl über den Lagerspaft zwischen Gehäuse und Verdrehbarem Organ auf die Mitnehmerseite des Federtellers, der dadurch angehoben wird und die Mitnehmervorrichtung außer Eingriff bringt. Der Hebel ist damit ohne Belastung durch die Rückstellfeder in Grenzen frei schwenkbar. Das in Richtung Endlage für Nullförderung des Pumpenkolbens federbelastete hin- und herbewegliche Stellglied ist damit in der Lage, unter Mitnahme des gekoppelten Hebels unbehindert von der Stellung des verdrehbaren Organs die Nultförderendlage einzunehmen.

Die mit der Erfindung erzielten Vorteile bestehen insbesondere darin, daß die Anordnung in einfacher Weise montierbar ist, daß die Anordnung geringen Bauraumbedarf besitzt, daß die Entkopplung zwischen Nebel und verdrehbarem Organ ohne Rückwirkung auf den angeschlossenen Regler arbeitet, daß die Rückstellfeder des Hebels ohne Beschränkung durch das Reglerarbeitsvermögen dimensionierbar ist und daß mit einer größeren Federvorspannung der Rückstellfeder Vibrationen der Reguliervorrichtung und der daraus resultierende Reibverschleiß vermieden sind.

Ein Ausführungsbeispiel der Erfindung ist in der Zeichnung dargestellt und wird nachstehend näher beschrieben. Es zeigt:
Fig. 1 Querschnitt einer Brennstoffeinspritzpumpe im Bereich des Hebels;
Fig. 2 schematische Teildarstellung der Reguliervorrichtung.

Eine Reguliervorrichtung zum Einstellen der Fördermenge einer Brennstoffeinspritzpumpe 11, besteht aus einem nicht dargestellten Regler, einem mit dem Regler verbundenen, verdrehbaren Organ 12, einem mit dem verdrehbaren Organ 12 zusammenwirkenden Hebel 13 und einem mit dem Hebel 13 gekoppelten hin- und herbeweglichen Stellglied 14.

Durch das Stellglied 14 wird der Kolben 17 der Brennstoffeinspritzpumpe 11 in bekannter Weise auf verschiedene Fördermenge eingestellt.

Der Hebel 13 besteht aus einem Gehäuse 15, das eine gleitlagerartige Querbohrung 29 zur Aufnahme der verdrehbaren Organs 12 aufeist, einem kolbenartigen Federteller 16, der in einer Zylinderbohrung 18 des Gehäuses 15 angeordnet ist und einer zwischen Gehäuse 15 und Federteller 16 eingespannten Rückstellfeder 19.

Der Federteller 16 weist auf der dem verdrehbaren Organ 12 zugewandten Seite eine prismatische Verlängerung 20 auf, die mit ihrer Stirnfläche unter Vorspannung durch die Rückstellfeder 19 an einer sekantenartigen Anflächung des verdrehbaren Organs 12 anliegt. Federteller 16 und verdrehbares Organ 12 bilden in dem miteinander zusammenwirkenden Bereich eine drehmomentbegrenzende Mitnehmervorrichtung.

Das verdrehbare Organ 12 weist eine achsparallele Bohrung 21 auf, die über ein steuerbares Ventil 23 mit einer Druckölquelle 24, z. B. dem Schmierölsystem einer Brennkraftmaschine, verbunden ist.

Im Bereich der Mitnehmervorrichtung zweigt radial von der Bohrung 21 eine Bohrung 22 ab, die innerhalb des Gehäuses 15 im Lagerspalt, der in Fig. 1 vergrößert dargestellt ist, zwischen Querbohrung 29 und verdrehbarem Organ 12 mündet.

Sobald die Bohrung 21 mit Drucköl beaufschlagt wird, dringt das Drucköl über den Lagerspalt in den Hohlraum 25 zwischen Federteller 16 und verdrehbaren Organ 12. Durch den sich im Hohlraum aufbauenden Druck wird der Federteller 16 bis zum Anschlag 26 angehoben. Die Verbindung zwischen der prismatischen Verlängerung 20 des Federtellers 16 und der sekantenartigen Anflächung des verdrehbaren Organs 12 ist dadurch aufgehoben und die Drehmomentübertragung der Mitnehmervorrichtung unterbrochen. Die Feder 27 drückt nun das Stellglied 14 unter Mitnahme des Hebels 13, unabhängig von der Stellung des verdrehbaren Organs 12, in die mit 28 bezeichnete Endlage, die der Nullförderung der Brennstoffeinspritzpumpe 11 entspricht.

Weitere hier nicht dargestellte Brennstoffeinspritzpumpen, die über das verdrehbare Organ 12 reguliert werden und bei ihrem Hebel 13 eine Bohrung 22 aufweisen, sind durch die Druckölbeaufschlagung ferngesteuert auf Nullförderendlage umschaltbar. Bei den, diesen Brennstoffeinspritzpumpen zugeordneten Zylindern, einer Brennkraftmaschine, ist die Brennstoffzufuhr damit unterbunden.

Das hydraulische Ausklinken der Mitnehmervorrichtung verhindert die Entstehung eines Rückdrehmomentes auf das verdrehbare Organ 12, so daß durch abgeschaltete Brennstoffeinspritzpumpen keine Verminderung des Reglerarbeitsvermögens eintritt.

## Patentansprüche

Reguliervorrichtung einer Brennstoffeinspritzpumpe (11) mit einem Hebel (13), der einerseits mit einem verdrehbaren Organ (12), welches mit einem Brennstoffeinspritzpumpen-Regler verbunden ist und andererseits mit einem hinund herbeweglichen Stellglied (14) gekoppelt ist, welches die Fördermenge der Brennstoffeinspritzpumpe (11) bestimmt, wobei der Hebel (13) aus einem vom verdrehbaren Organ (12) durchdrungenen Gehäuse (15), einem kolbenartigen Federteller (16) und einer zwischen Gehäuse (15) und Federteller (16) eingespannten Rückstellfeder (19) besteht, und Federteller (16) und verdrehbares Organ (12) in dem miteinander zusammenwirkenden Bereich eine drehmomentbegrenzende Mitnehmervorrichtung bilden, dadurch gekennzeichnet, daß das verdrehbare Organ (12) eine achsparallele Bohrung (21) aufweist, daß im Bereich der Mitnehmervorrichtung des verdrehbaren Organs (12) eine radial abzweigende Bohrung (22) angeordnet ist, die innerhalb des Gehäuses (15) im Bereich der Mitnehmerseite des Federtellers (16) mündet und daß die Bohrungen (21, 22) des verdrehbaren Organs (12) über ein steuerbares Ventil (23) mit einer Druckölquelle (24) verbunden sind, wobei die Zufuhr von Drucköl die Wirkverbindung zwischen Federteller (16) und verdrehbarem Organ (12) aufhebt und das Stellglied (14) dann von einer Feder (27) unter Mitnahme des Hebels (13) in die, der Nullförderung der Brennstoffeinspritzpumpe (11) entsprechenden, Endlage (28) bewegbar ist.

## Claims

A regulating device for a fuel-injection pump, having a lever which, at one end, co-operates with a rotatable member and, at the other end, is coupled to a reciprocatable actuator, wherein the lever comprises a housing through which the rotatable member passes, a piston-like spring disc and a return spring clamped between the housing and the spring disc, the spring disc and rotatable member forming in the zone of mutual co-operation a torque-limiting entrainment means, characterised in that the rotatable member (12) has an axially parallel bore (21), in that in the vicinity of the entrainment means of the rotatable member (12) a radially branched bore (22) is provided which opens inside the housing in the vicinity of the entrainment side of the spring disc (16), and in that the bores (21, 22) of the rotatable member (12) are connected via a controllable valve (23) to a source (24) of oil under pressure.

## Revendications

Dispositif de réglage d'une pompe d'injection de carburant comportant un levier qui coopère d'une part avec un organe tournant et qui, d'autre part, est couplé avec un organe de réglage mobile dans un sens et dans l'autre, le levier étant constitué par un corps dans lequel pénètre l'organe tournant, par un siège de ressort en forme de piston et un ressort de rappel installé sous compression entre le corps et le siège de ressort; le siège de ressort et l'organe tournant formant un dispositif d'entraînement à limitation de couple dans la zone où ils coopèrent, caractérisé en ce que l'organe tournant (12) présente un alésage (21) parallèle à son axe en ce que, dans la zone du dispositif d'entraînement de l'organe tournant (12) est disposé un alésage (22) qui se détache radialement, lequel débouche à l'intérieur du corps dans la zone du côté d'entraînement du siège (16) de ressort;et en ce que les alésages (21, 22) de l'organe tournant (12) sont reliés, par l'intermédiaire d'une valve (23) commandable, à une source d'huile (24) sous pression.
